# EUROPÄISCHE PATENTSCHRIFT

(11) **EP 3 771 537 B1**
(45) Veröffentlichungstag und Bekanntmachung des Hinweises auf die Patenterteilung: **19.06.2024**
(21) Anmeldenummer: 20186854.4
(22) Anmeldetag: 21.07.2020
(51) Int. Cl.: B27D 5/00

(54) **KANTENVERARBEITUNGSVERFAHREN**
EDGE WORKING METHOD
PROCÉDÉ DE TRAITEMENT DE CHANTS

(30) Priorität: 29.07.2019 DE 102019120376
(43) Veröffentlichungstag der Anmeldung: 03.02.2021
(73) Patentinhaber: IMA Schelling Deutschland GmbH, 32312 Lübbecke (DE)
(72) Erfinder: Bilges, Kevin Christoph, 32351 Stemwede (DE)
(74) Vertreter: Schober, Mirko

(56) Entgegenhaltungen:
- EP-A1- 0 510 231
- DE-A1-102014 214 363
- DE-A1-102015 219 257
- DE-A1-102016 213 216
- DE-A1-102017 114 970
- DE-U1-202018 100 420

## Beschreibung

Die Erfindung betrifft ein Kantenverarbeitungsverfahren nach dem Oberbegriff des Anspruchs 1 oder nach dem Oberbegriff des Anspruchs 2. Ein solches Verfahren ist aus dem Dokument DE 10 2015 219257 A1 bekannt.

Das Kantenverarbeitungsverfahren wird bei der Verarbeitung von plattenförmigen Werkstücken aus Holz oder Holzersatzstoffen eingesetzt, bei denen ein Kantenstreifen oder eine Mehrzahl Kantenstreifen auf der Schmalseite des plattenförmigen Werkstücks angebracht wird/werden.

Gerade bei Freiformen wird der entsprechende Kantenstreifen um die Schmalseite herumgezogen, sodass sich beide Enden des Kantenstreifens in einem Stoßbereich treffen. Ein Verfahren, mit welchem dies geschieht, ist beispielsweise aus EP 0 510 231 A1 bekannt. Mittels eines Sensors wird das Ende eines die Schmalseite eines Werkstücks umlaufenden Kantenbandes detektiert, woraufhin dann eine Schneidvorrichtung angesteuert wird, die das noch auf der Rolle befindliche, zugeführte Kantenband passend abschneidet, bevor das Kantenband auf dem Werkstück abgelegt werden kann und der Stoßbereich ausgebildet wird. Ein weiteres Verfahren, bei dem zwischen zwei Kantenbandenden ein Stoß ausgebildet wird, ist aus DE 20 2018 100 420 U1 bekannt. Mit den genannten Vorrichtungen und Verfahren lässt sich allerdings keine Aussage über die Qualität der Stoßfuge im Stoßbereich gewinnen. Die Ausbildung des Stoßbereichs ist im Hinblick auf die Verarbeitungsqualität von entscheidender Bedeutung. Ist beispielsweise die Stoßfuge zu breit, kann das entsprechende plattenförmige Werkstück so nicht weiterverarbeitet oder kommissioniert werden. Es muss der Kantenstreifen entfernt und neu aufgebracht werden. In der Regel wird im Rahmen der Qualitätskontrolle die Stoßverleimung durch eine Person durch Inaugenscheinnahme überprüft und dann entschieden, ob das Werkstück den Qualitätsanforderungen genügt. Gerade bei der maschinellen Verarbeitung plattenförmiger Werkstücke ist dies sehr zeitaufwendig, weswegen der Wunsch besteht, das Überprüfen weitgehend zu automatisieren, um dabei auch in der Lage zu sein, Teile mit unzureichender Stoßverleimung zu erkennen und entsprechend weiter zu verarbeiten.

Aufgabe der vorliegenden Erfindung ist daher, ein Kantenverarbeitungsverfahren zu schaffen, welches eine weitgehende Automatisierung des genannten Prozesses ermöglicht.

Diese Aufgabe wird durch ein Kantenverarbeitungsverfahren mit den Merkmalen des Anspruchs 1 gelöst. Vorteilhafte Ausführungsformen finden sich in den Unteransprüchen.

Erfindungsgemäß wird ein bildgebendes Verfahren eingesetzt, um den Stoßbereich des Werkstücks zu überprüfen und zu entscheiden, ob der Stoßbereich den Qualitätsanforderungen genügt oder nicht. Dazu wird beim erfindungsgemäßen Kantenverarbeitungsverfahren wenigstens ein Kantenstreifen an der Schmalseite eines plattenförmigen Werkstücks aus Holz oder Holzersatzstoff mittels einer Andruckeinrichtung unter relativer Bewegung von Andruckeinrichtung und Werkstück angedrückt und dabei unter Erwärmen eines an dem Kantenstreifen und/oder dem Werkstück vorgesehenen Verbindungsmittels angebracht. Das Anbringen erfolgt entweder so, dass das eine Ende des Kantenstreifens auf dem Werkstück einen Stoßbereich mit dem anderen Ende des Kantenstreifens oder einem Ende eines weiteren Kantenstreifens ausbildet. Alternativ kann das Anbringen so erfolgen, dass die dem Werkstück zugewandte Seite des Kantenstreifens mit dem Werkstück einen Fugenbereich bildet.

Erfindungsgemäß ist nun vorgesehen, dass der oder die Kantenstreifen, nämlich der genannte Stoßbereich oder der genannte Fugenbereich, mittels eines der Andruckeinrichtung nachgeführten bildgebenden Systems, insbesondere einer Infrarotkamera oder einer Hyperspektralkamera oder einem Lichtschnittsensor bildlich erfasst wird/werden. Durch diese Bilderfassung kann das entsprechende Bild des Stoßbereichs oder Fugenbereichs unmittelbar ausgewertet und das Auswertungsergebnis an die Maschinensteuerung weitergeleitet werden, welche dann entscheidet, ob das entsprechende Werkstück einem erneuten Beschichtungsvorgang mit Kantenstreifen unterzogen werden muss oder ob es als Gutteil dem weiteren geplanten Verarbeitung- oder Kommissionierungsprozess zugeführt werden kann.

Nach einer vorteilhaften Ausführungsform kann aus dem durch das bildgebende System erfassten Wärmebild der Abstand zwischen den den Stoßbereich bildenden Enden oder der Abstand im Fugenbereich zwischen Kantenstreifen und dem Werkstück ermittelt werden. Durch Ermittlung dieses Abstands kann der so ermittelte Abstand mit einem in der Maschinensteuerung hinterlegten vorgegebenen, die Qualitätsanforderungen erfüllenden Mindestabstand bzw. Höchstwert verglichen werden. So kann entschieden werden, ob ein Gutteil vorliegt oder nicht. Eine Weiterbildung des erfindungsgemäßen Verfahrens sieht vor, dass im unmittelbaren Anschluss an die genannte Vergleichsüberprüfung der oder die Kantenstreifen wieder vom Werkstück entfernt wird/werden, wenn der ermittelte Abstand den vorgegebenen Höchstwert überschreitet.

Beim erfindungsgemäßen Kantenverarbeitungsverfahren kann es auch vorteilhaft sein, wenn mit dem bildgebenden System ein Bild, insbesondere 2D-Bild oder 3D-Bild, der Temperaturverteilung des wenigstens einen Kantenstreifens aufgenommen wird. Über die Temperaturverteilung lässt sich beispielsweise feststellen, ob der verwendete Klebstoff an allen Stellen die erforderliche Temperatur erreicht hat bzw. ob diese unterschritten wurde. Zeigt die Temperaturverteilung beispielsweise lokal zu geringe Temperaturen, kann es sein, dass der Kantenstreifen nur unzureichend am Werkstück anhaftet und deshalb wieder entfernt werden muss.

Vorteilhaft ist auch, wenn das Bild durch das bildgebende System in einem Spektralbereich innerhalb des Bereiches 400 nm bis 2500 nm erfasst wird. In diesem Spektralbereich kann einerseits der Stoß- oder Fugenbereich gut ausgemessen, andererseits auch eine zumeist im Infrarotbereich liegende Temperaturverteilung aufgenommen werden.

Nach einer vorteilhaften Ausführungsform ist vorgesehen, dass das Verbindungsmittel einen Schmelzkleber und/oder eine an einem Kantenstreifen vorgesehene aufschmelzbare Funktionsschicht umfasst. Die Funktionsschicht ist durch eine Laserquelle und/oder Infrarotquelle und/oder Ultraschallquelle und/oder Magnetfeldquelle und/oder Mikrowellenquelle und/oder Heißluftquelle und/oder Plasmaquelle aufschmelzbar oder wird durch wenigstens eine der genannten Quellen aufgeschmolzen.

Die Erfindung wird nachfolgend anhand der Figuren 1 bis 3 schematisch näher erläutert.
Figur 1 zeigt ein Werkstück, welches mit einem Kantenstreifen beschichtet wird.
Figur 2 zeigt ein Werkstück, bei welchem ein Stoßbereich mit dem erfindungsgemäßen Verfahren überprüft wird.

Die Figuren 3a und 3b zeigen ein Werkstückausschnitt in perspektivischer Ansicht von oben, bei welchem ein Stoßbereich mit einem Lichtschnittsensor überprüft wird.

In Figur 1 ist schematisch ein plattenförmiges Werkstück 1 angedeutet, welches mit einem Kantenstreifen 2 an dessen Schmalseite beschichtet wird. Dazu wird der Kantenstreifen 2, der zuvor aktiviert, d. h. klebrig, gemacht wird, an die Schmalseite des Werkstücks 1 gefügt und mittels einer Andruckrolle 31 angedrückt. Die Andruckrolle 31 ist im gezeigten Beispiel Teil einer Einrichtung 3, welche ein bildgebendes System 33, insbesondere eine Infrarotkamera oder eine Hyperspektralkamera oder einen Lichtschnittsensor, umfasst. Die Nachführrolle 32 ist erfindungsgemäß vorgesehen, um zu gewährleisten, dass sich der Abstand des bildgebenden Systems 33 vom Kantenband nicht verändert, sondern konstant bleibt. Wie im Bild der Figur 1 gezeigt, wird das bildgebende System 33 der Andruckrolle 31 nachgeführt. Die relative Bewegungsrichtung X deutet nur an, dass sich die Einrichtung 3 - es können Andruckrolle 31 und bildgebendes System 33 auch getrennt und unabhängig voneinander verfahren werden - und das Werkstück 1 relativ zueinander bewegen müssen. Dies kann im Durchlaufverfahren geschehen, natürlich ist auch die Verwendung in einem Bearbeitungszentrum möglich. Die schematische Abbildung der Figur 1 lässt sich auf beide Situationen anwenden.

In Figur 2 ist beispielhaft der Stoßbereich S gezeigt, der entweder durch zwei Enden 2a, 2a' desselben Kantenstreifens 2 oder zwei aufeinanderstoßende Enden zweier verschiedener Kantenstreifen 2, 2' erzeugt wird. Wie gezeigt, ist das bildgebende System 33 in der in Figur 2 dargestellten Situation nun oberhalb der Stoßfuge positioniert und kann diese bildlich erfassen. Eine nicht gezeigte Auswertungseinrichtung ermittelt entweder ein Temperaturprofil, welches im Verlauf des Überfahrens der angebrachten Kantenstreifen 2 mit dem bildgebenden System 33 aufgezeichnet wird, um zu überprüfen, ob der Kantenstreifen 2 überall gleich gut mit dem Werkstück 1 verbunden ist. Alternativ kann die Auswertungseinrichtung aus dem durch das bildgebende Verfahren aufgenommenen Bild der Stoßfuge die Breite des Stoßes ermitteln und diese mit einem Schwellenwert vergleichen, der beispielsweise ein Höchstmaß für die Breite der Stoßfuge beinhaltet.

Abhängig von den ermittelten Werten und/oder der ermittelten Temperaturverteilung kann dann die Auswertungseinrichtung entscheiden, ob gegebenenfalls der Kantenstreifen 2 vom Werkstück 1 entfernt werden muss oder nicht. Entsprechende Anordnungen können dann an die Maschinensteuerung weitergegeben werden.

Natürlich können mit dem bildgebenden Verfahren auch andere Größen ermittelt werden, zum Beispiel auch die Leimfuge, die zwischen Kantenstreifen 2 und Werkstück 1 entsteht. Analog zur Stoßfuge kann auch diese Leimfuge mit dem bildgebenden System 33 vermessen und mit entsprechend hinterlegten Qualitätskriterien bzw. Qualitätsmaßen verglichen werden.

In Figur 3 wird der Ausschnitt einer Oberfläche an dem Stoßbereich S der Kantenstreifen 2, 2' eines Werkstücks 1 dargestellt. Dabei wird in dem gezeigten Ausführungsbeispiel das bildgebende System 33 von einem Lichtschnittsensor gebildet. Dabei sendet eine Lichtquelle, bevorzugt handelt es sich dabei um eine Laserlichtquelle, einen zur Linie aufgeweiteten Lichtstrahl 4 auf die Oberfläche des Werkstücks 1, von wo es reflektiert bzw. gestreut wird.

Zu dem Lichtschnittsensor gehört ebenfalls ein flächenmäßiges Lichterfassungssystem, was bevorzugt eine CCD-Kamera ist, die ein Bild der Oberfläche des Werkstücks 1 im Bereich des auftreffenden Lichtstahls 4 erfasst. Dabei liegen der einfallende Lichtstrahl 4 und der vom Lichterfassungssystem erfasste Lichtstrahl 4' nicht in einer Ebene. Das bedeutet, dass das hier nicht gezeigte Auswertesystem, das die Position des erfassten Lichtstrahls 4' im flächenmäßigen Lichterfassungssystem bestimmt, mit dem Prinzip der Triangulation über den Versatz des erfassten Lichtstrahls 4' im Lichterfassungssystem ein Höhenprofil der Oberfläche des Werkstücks 1 errechnen kann.

In dem hier gezeigten Beispiel bewegt sich das Werkstück 1 unter dem bildgebenden System 33 in Richtung x hinweg. Es ist auch möglich, dass das Werkstück 1 ruht, während das bildgebende System 33 über die Oberfläche des Werkstücks 1 hinwegbewegt wird.

In der in Figur 3a dargestellten Situation bewegt sich das Ende 2a eines Kantenstreifens 2 unter dem Lichtstrahl 4 hinweg. Dabei trifft der größere Teil des Lichtstrahls 4 auf den Kantenstreifen 2, während sich bei einem kleineren Teil des Lichtstrahls 4 (links oben) das Ende 2a des Kantenstreifens bereits unter dem Lichtstrahl 4 hinwegbewegt hat und der Lichtstrahl 4 auf den Stoßbereich S zwischen den Kantenstreifen 2, 2' trifft. Für das Lichterfassungssystem weist der erfasste Lichtstrahl 4' einen Versatz auf, aus dem das Auswertesystem eine Stufe auf der Oberfläche erfassen kann.

In der in Figur 3b dargestellten Situation bestrahlt der Lichtstrahl 4 die Oberfläche des Werkstücks 1 zwischen den Kantenstreifen 2, 2', der erfasste Lichtstrahl 4` ist wieder eine Linie, bis sich das Ende 2a' des folgenden Kantenstreifens 2' durch den Lichtstrahl 4 bewegt und zu einem Versatz in die andere Richtung im bildgebenden System 33 führt.

Aus der Stärke des Versatzes wird die Höhe der Stufe bestimmt, aus dem Verlauf des Versatzes über den Lichtstrahl 4 die Lage der Kanten und über die Dauer des Versatzes die Breite des Stoßbereiches S, so dass das Auswertesystem den Stoßbereich gut bewerten kann.

Wie oben bereits erwähnt handelt es sich bei dem Lichterfassungssystem bevorzugt um eine CCD-Kamera. Dabei ist es nicht notwendig, dass das System im sichtbaren Bereich des Lichtes arbeitet. Es ist durchaus auch denkbar, dass IR-Licht Anwendung findet, so dass auch eine Infrarotkamera oder sogar eine Hyperspektralkamera eingesetzt werden kann. Dabei kann neben der Lichtlinie ebenfalls die Temperaturverteilung auf der Oberfläche erfasst werden, um beispielsweise die Qualität der Kantenstreifenverklebung zu bestimmen.

## Patentansprüche

1. Kantenverarbeitungsverfahren, bei welchem wenigstens ein Kantenstreifen (2, 2') an der Schmalseite eines plattenförmigen Werkstücks (1) aus Holz oder Holzersatzstoff mittels einer Andruckeinrichtung (31) unter relativer Bewegung von Andruckeinrichtung (31) und Werkstück (1) angedrückt und dabei unter Erwärmen eines an dem Kantenstreifen (2, 2') und/oder dem Werkstück (1) vorgesehenen Verbindungsmittels angebracht wird,
wobei die dem Werkstück (1) zugewandte Seite des Kantenstreifens (2, 2') mit dem Werkstück (1) einen Fugenbereich bildet,
**dadurch gekennzeichnet,**
**dass** der Stoßbereich (S) der Kantenstreifen(s) (2, 2`) mittels eines der Andruckeinrichtung (31) nachgeführten bildgebenden Systems (33) bildlich erfasst wird.

2. Kantenverarbeitungsverfahren, bei welchem wenigstens ein Kantenstreifen (2, 2') an der Schmalseite eines plattenförmigen Werkstücks (1) aus Holz oder Holzersatzstoff mittels einer Andruckeinrichtung (31) unter relativer Bewegung von Andruckeinrichtung (31) und Werkstück (1) angedrückt und dabei unter Erwärmen eines an dem Kantenstreifen (2, 2') und/oder dem Werkstück (1) vorgesehenen Verbindungsmittels angebracht wird, wobei die dem Werkstück (1) zugewandte Seite des Kantenstreifens (2, 2') mit dem Werkstück (1) einen Fugenbereich bildet,
**dadurch gekennzeichnet,**
**dass** die Andruckeinrichtung (31) eine Andruckrolle (31) ist, wobei die Andruckrolle (31) Teil einer Einrichtung (3) ist, welches ein bildgebendes System (33) umfasst, wobei der Fugenbereich zwischen Kantenstreifen (2, 2') und Werkstück (1) mittels des der Andruckeinrichtung (31) nachgeführten bildgebenden Systems (33) bildlich erfasst wird, wobei der Abstand zwischen Kantenstreifen (2) und bildgebendem System (33) mittels einer Nachführrolle (32) konstant gehalten wird .

3. Kantenverarbeitungsverfahren nach Anspruch 1 oder 2,
**dadurch gekennzeichnet,**
**dass** aus dem durch das bildgebende System (33) erfassten Wärmebild der Abstand zwischen den den Stoßbereich (S) bildenden Enden (2a', 2a) oder der Abstand im Fugenbereich zwischen Kantenstreifen (2, 2') und dem Werkstück (1) ermittelt wird.

4. Kantenverarbeitungsverfahren nach Anspruch 3,
**dadurch gekennzeichnet,**
**dass** der ermittelte Abstand mit einem vorgegebenen Höchstwert verglichen wird.

5. Kantenverarbeitungsverfahren nach Anspruch 4,
**dadurch gekennzeichnet,**
**dass** der oder die Kantenstreifen (2, 2') wieder vom Werkstück (1) entfernt wird/werden, wenn der ermittelte Abstand den vorgegebenen Höchstwert überschreitet.

6. Kantenverarbeitungsverfahren nach einem der vorigen Ansprüche,
**dadurch gekennzeichnet,**
**dass** mit dem bildgebenden System (33) ein Bild, insbesondere 2D-Bild oder 3D-Bild, der Temperaturverteilung des wenigstens einen Kantenstreifens (2, 2') aufgenommen wird.

7. Kantenverarbeitungsverfahren nach Anspruch 6,
**dadurch gekennzeichnet,**
**dass** das Bild durch das bildgebende System in einem Spektralbereich innerhalb des Bereiches 400 nm bis 2500 nm erfasst wird.

8. Kantenverarbeitungsverfahren nach einem der vorigen Ansprüche,
**dadurch gekennzeichnet,**
**dass** das Verbindungsmittel einen Schmelzkleber und/oder eine an einem Kantenstreifen (2, 2') vorgesehene aufschmelzbare Funktionsschicht umfasst, welche durch eine Laserquelle und/oder Infrarotquelle und/oder Ultraschallquelle und/oder Magnetfeldquelle und/oder Mikrowellenquelle und/oder Heißluftquelle und/oder Plasmaquelle aufschmelzbar ist oder aufgeschmolzen wird.

9. Kantenverarbeitungsverfahren nach einem der vorigen Ansprüche,
**dadurch gekennzeichnet,**
**dass** es sich bei dem bildgebenden System um eine Infrarotkamera oder eine Hyperspektralkamera oder einen Lichtschnittsensor handelt.

## Claims

1. Edge processing method in which at least one edging strip (2, 2') is pressed against the narrow side of a plate-shaped workpiece (1) of wood or wood substitute by means of a pressing device (31) with relative movement of the pressing device (31) and workpiece (1) and is attached by heating a connecting means provided on the edging strip (2, 2') and/or the workpiece (1)
wherein the side of the edging strip ((2, 2') facing the workpiece (1) forms a joining area with the workpiece (1) **characterised in that** the joint area (S) of the edging strip(s) (2, 2') is visually detected by means of an imaging system (33) tracking the pressing device (31).

2. Edge processing method in which at least one edging strip (2, 2') is pressed against the narrow side of a plate-shaped workpiece (1) of wood or wood substitute by means of a pressing device (31) with relative movement of the pressing device (31) and workpiece (1) and is attached by heating a connecting means provided on the edging strip (2, 2') and/or the workpiece (1) wherein the side of the edging strip (2, 2') facing the workpiece (1) forms a joining area with the workpiece (1)
**characterised in that** the pressing device (31) is a pressing roller (31) wherein the pressing roller (31) is part of a device (3) which comprises an imaging system (33) wherein the join area between the edging strips (2, 2') and workpiece (1) is visually detected by means of the imaging system (33) tracking the pressing device (31) wherein the distance between the edging strip (2) and imaging system (33) is held constant by means of a tracking roller (32).

3. Edge processing method according to Claim 1 or 2
**characterised in that** from the thermal image detected by the imaging system (33) the distance is determined between the ends (2a', 2a) forming the joint area (S) or the distance in the join area between the edging strips (2, 2') and the workpiece (1).

4. Edge processing method according to Claim 3
**characterised in that** the distance determined is compared with a predetermined maximum value.

5. Edge processing method according to Claim 4
**characterised in that** the or each edging strip (2, 2') is removed again from the workpiece (1) when the determined distance exceeds the predetermined maximum value.

6. Edge processing method according to one of the preceding claims **characterised in that** the imaging system (33) takes an image, in particular a 2D image or 3D image of the temperature distribution of the at least one edging strip (2, 2').

7. Edge processing method according to Claim 6
**characterised in that** the image is detected by the imaging system in a spectral range within the range 400 nm to 2500 nm.

8. Edge processing method according to one of the preceding claims **characterised in that** the connecting means comprises a molten adhesive and/or a meltable function layer provided on an edging strip (2, 2'), which is or can be melted by a laser source and/or an infrared source and/or ultrasound source and/or magnetic field source and/or microwave source and/or hot air source and/or plasma source.

9. Edge processing method according to one of the preceding claims **characterised in that** the imaging system is an infrared camera or a hyperspectral camera or a light section sensor.

## Revendications

1. Procédé de traitement de chants, dans lequel au moins une bande de bordure (2, 2') est pressée au côté étroit d'une pièce en forme de plaque (1) en bois ou en matériau de substitution de bois par l'intermédiaire d'un moyen de pression (31) sous un mouvement relatif du moyen de pression (31) et de la pièce (1) et est appliquée ainsi sous chauffage d'un moyen de liaison prévu sur la bande de bordure (2, 2') et/ou la pièce (1),
dans lequel le côté de la bande de bordure (2, 2') tourné vers la pièce (1) forme une zone des joints avec la pièce (1),
**caractérisé en ce**
**que** la zone de jointure (S) de la /des bande(s) de bordure (2, 2') est saisie par l'image par l'intermédiaire d'un système d'imagerie (33) asservi au moyen de pression (31).

2. Procédé de traitement de chants, dans lequel au moins une bande de bordure (2, 2') est pressée au côté étroit d'une pièce en forme de plaque (1) en bois ou en matériau de substitution de bois par l'intermédiaire d'un moyen de pression (31) sous un mouvement relatif du moyen de pression (31) et de la pièce (1) et est appliquée ainsi sous chauffage d'un moyen de liaison prévu sur la bande de bordure (2, 2') et/ou la pièce (1), dans lequel le côté de la bande de bordure (2, 2') tourné vers la pièce (1) forme une zone des joints avec la pièce (1),
**caractérisé en ce**
**que** le moyen de pression (31) est un rouleau de pression (31), dans lequel le rouleau de pression (31) est une partie d'un moyen comportant un système d'imagerie (33), dans lequel la zone des joints entre la bande de bordure (2, 2') et la pièce (1) est saisie par l'image par l'intermédiaire du système d'imagerie (33) asservi au moyen de pression (31), dans lequel la distance entre bande de bordure (2, 2') et système d'imagerie (33) est maintenue constante par l'intermédiaire d'un rouleau de suivi (32).

3. Procédé de traitement de chants selon la revendication 1 ou 2,
**caractérisé en ce**
**qu'**à partir de l'image par rayonnement thermique saisie par le système d'imagerie (33), la distance entre les extrémités (2a', 2a) formant la zone de jointure (S) ou la distance dans la zone des joints entre la bande de bordure (2, 2') et la pièce (1) est déterminée.

4. Procédé de traitement de chants selon la revendication 3,
**caractérisé en ce**
**que** la distance déterminée est comparée à une valeur maximale prédéterminée.

5. Procédé de traitement de chants selon la revendication 4,
**caractérisé en ce**
**que** la ou les bande(s) de bordure (2, 2') est/sont enlevée(s) de la pièce (1) lorsque la distance déterminée dépasse la valeur maximale prédéterminée.

6. Procédé de traitement de chants selon l'une quelconque des revendications précédentes,
**caractérisé en ce**
**qu'**avec le système d'imagerie (33) une image, surtout une image en 2-D ou une image en 3-D, de la distribution de température de l'au moins une bande de bordure (2, 2') est prise.

7. Procédé de traitement de chants selon la revendication 6,
**caractérisé en ce**
**que** l'image est saisie par le système d'imagerie dans une bande spectrale dans la plage 400 nm à 2500 nm.

8. Procédé de traitement de chants selon l'une quelconque des revendications précédentes,
**caractérisé en ce**
**que** le moyen de liaison comporte une colle à fusion et/ou une couche fonctionnelle de fusion prévu sur une bande de bordure (2, 2') qui peut être appliquée par fusion ou est appliquée par fusion par l'intermédiaire d'une source laser et/ou source infrarouge et/ou source d'ultrasons et/ou source de champ magnétique et/ou source de micro-ondes et/ou source d'air chaud et/ou source de plasma.

9. Procédé de traitement de chants selon l'une quelconque des revendications précédentes,
**caractérisé en ce**
**que** le système d'imagerie est une caméra infrarouge ou une caméra hyperspectrale ou un capteur de coupe optique (capteur de profil).
